# EUROPÄISCHE PATENTANMELDUNG

(11) **EP 1 149 956 A1**
(43) Veröffentlichungstag der Anmeldung: **31.10.2001**
(21) Anmeldenummer: 01107543.9
(22) Anmeldetag: 27.03.2001
(51) Int. Cl.: E03F 5/14

(54) **Geschiebeschacht und Spülanordnung**

(30) Priorität: 25.04.2000 DE 10020210; 26.04.2000 DE 10020367
(71) Anmelder: VSB VOGELSBERGER Umwelttechnischer Anlagenbau GmbH, D-36369 Lautertal-Eichenrod (DE)
(72) Erfinder: Treut, Otto, 75015 Bretten-Ruit (DE)
(74) Vertreter: Pietruk, Claus Peter, Dipl.-Phys.

(57) **Zusammenfassung**

Beschrieben wird ein Geschiebeschacht (1) mit Spülanordnung, welche ein normal eingestautes Gebläserohr (5) und eine damit verbundene Druckluftquelle (7) aufweist, wobei das Gebläserohr (5) beidseits mit der Druckluftquelle (7) verbunden ist und beide Verbindungsleitungen (6a,6b) unterschiedlich dimensioniert sind. Die beiden Verbindungsleitungen (6a,6b) können für einen unterschiedlich schnellen Druckaufbau am Gebläserohr (5) ausgelegt sein, wobei eine Verbindungsleitung (6a,6b) eine Tiefpaßcharakteristik aufweisen kann.

## Beschreibung

Die vorliegende Erfindung betrifft die Oberbegriffe der unabhängigen Ansprüche. Damit befaßt sich die vorliegende Erfindung allgemein mit der Belüftung von Geschiebeschächten.

Es gibt eine Reihe von Fällen, in welchen Feststoffe von Flüssigkeit transportiert und durch Sedimentieren oder auf andere Weise abgelagert werden. In der Technik soll dies an bestimmten Stellen erreicht werden, damit die weiterströmende Flüssigkeit von den Feststoffen befreit ist und die Feststoffe selbst einer wirtschaftlichen Verwendung zugeführt werden können und/oder nachfolgende Einrichtungen nicht beschädigen. Beispiele finden sich in Schlammsilos, in der Plattenschleifindustrie, in Autowaschanlagen und insbesondere in Geschiebe(rückhalte-)schächten.

Geschiebeschächte sammeln das in Abwassernetzen mitgenommene mineralische Geschiebe, wie beispielsweise Streusplit usw. Dabei ist in einem Schacht eine Eintiefung zwischen einem Abwasserzu- und einem Abwasserablauf vorgesehen und das Geschiebe sedimentiert in die Eintiefung hinein. Zwischen den Sedimenten werden dabei auch organische Stoffe abgelagert. Damit diese nicht faulen, werden sie durch Einblasen von Luft aus dem Sediment entfernt. Dazu wird durch ein typisch gegenüber dem Zulauf und geringfügig über der Sohle angeordnetes und mit einer Reihe von Luftaustrittsöffnungen versehenes Belüftungsrohr intervallweise Luft in die Eintiefung gepumpt.

Dieses Ausblasen muß regelmäßig geschehen. Das Ausblasen geschieht dabei z.B. in vorhandenen Anlagen alle zwei Stunden für eine halbe Stunde.

Das Ausblasen soll dabei so erfolgen, daß die Last auf dem anlaufenden Gebläse gering ist. Problematisch ist dabei auch, daß sich das Rohr mit den Luftaustrittsöffnungen in dem belüftungsfreien Zustand allmählich zusetzen kann. Das Belüftungsrohr und die Luftaustrittsöffnungen müssen vor jedem Belüftungsvorgang zunächst freigeblasen werden. Dies trägt zu einem weiter verringerten Luftfluß in der Anlaufphase des Gebläses bei und erhöht so die Gebläselast.

Es ist aus technisch realisierten Anlagen bereits bekannt, einen elektrisch gesteuerten Schieber vorzusehen, der am Gebläserohr angeordnet ist und in der Anlaufphase geöffnet ist, um einen lastfreien Luftauslaß zu ermöglichen. Der Schieber wird nach Abschluß des Gebläseanlaufs geschlossen, worauf die eigentliche Belüftung beginnen kann. Die bekannte Anordnung erfordert jedoch eine Steuerung des Schiebers, die typisch mit einer Speicherprogrammierbaren Steuerung (SPS) realisiert werden muß. Damit ist der bekannte Stand der Technik teuer, kompliziert zu programmieren und störanfällig.

Die Aufgabe der vorliegenden Erfindung besteht darin, Neues für die gewerbliche Anwendung bereitzustellen und insbesondere, jedoch nicht ausschließlich, eine Vereinfachung der Anlaufsteuerung zu gewährleisten.

Die Lösung dieser Aufgabe wird unabhängig beansprucht. Bevorzugte Ausführungsformen finden sich in den abhängigen Ansprüchen.

Ein erster wesentlicher Aspekt der vorliegenden Erfindung sieht somit vor, daß bei einem Geschiebeschacht mit Spülanordnung, welche ein normal eingestautes Gebläserohr und eine damit verbundene Druckluftquelle aufweist, vorgesehen ist, daß das Gebläserohr beidseits mit der Druckluftquelle verbunden ist und beide Verbindungsleitungen unterschiedlich dimensioniert sein können. Die erfindungsgemäße Lehre, die Verbindungsleitungen unterschiedlich zu dimensionieren, bewirkt, daß sich der Druck auf beiden Leitungen bzw. die Luftströmung durch beide Leitungen unterschiedlich schnell aufbaut, was zu einer unterschiedlich schnellen Belastung des Gebläses und somit zu einem bereits verbesserten Anlaufverhalten führt.

Es ist bevorzugt, eine Verbindungsleitung so zu dimensionieren, dass sich ein allmählicher Druckanstieg am bzw. langsam steigernder Luftfluß durch das Gebläserohr ergibt, die Verbindungsleitung also eine Tiefpasscharakteristik aufweist. Dies führt dazu, dass zunächst nur über eine Leitung Luft zum Gebläserohr gedrückt wird, was die Anlauflast auf dem Gebläse entsprechend verringert.

Es kann bevorzugt sein, eine der Verbindungsleitungen mit zumindest jeweils einem Abschnitt mit verringertem und einem Abschnitt mit vergrößertem Querschnitt auszubilden. Dabei wird typisch der Abschnitt mit verringertem Querschnitt nahe der Druckluftquelle und der Abschnitt mit vergrößertem Querschnitt nahe dem Gebläserohr angeordnet sein. Dies bewirkt, dass der Abschnitt mit vergrößertem Querschnitt erst allmählich unter Druck gesetzt wird, was einleuchtenderweise die Gebläselast beim Anlaufen verringert.

Der Abschnitt mit verringertem Querschnitt, über den der größere Rohrquerschnitt angeblasen wird, wird dabei typisch einen geringeren Querschnitt aufweisen, als dies bei der zweiten Verbindungsleitung der Fall ist. Die zweite Verbindungsleitung kann einen konstant durchgehenden Querschnitt aufweisen. Der Abschnitt mit vergrößertem Querschnitt wird hingegen typisch einen Querschnitt aufweisen größer als jener vorzugsweise konstante Querschnitt der zweiten Verbindungsleitung.

Bei einer besonders bevorzugten Variante ist die Druckluftquelle ausschließlich zeitgesteuert, das heißt es reicht eine einfache Zeitschaltuhr, um die Druckluftquelle periodisch in Betrieb zu nehmen, ohne dass komplizierte Ansteuerungselektronik erforderlich ist.

An einem der beiden Rohre ist bevorzugt eine Entleeröffnung mit Rückflußverhinderungsklappe vorgesehen. Diese Entleeröffnung wird bevorzugt so tief angeordnet, dass sich die gesamte Rohranordnung dort hinein entleeren kann. Damit im Belüftungsbetrieb aus der Entleeröffnung keine Luft entweichen kann, kann in dem vergrößerten Rohrabschnitt ein Schwimmer angeordnet sein, der unter dem von der Druckluftquelle erzeugten Luftdruck dichtend vor die Entleeröffnung gedrückt wird. Dazu kann der Schwimmer auf einer konusförmigen Sitzfläche aufsitzen.

Die Spülanordnung kann zumindest partiell in Beton eingegossen sein. In diesem Fall ist die Montage besonders einfach und erfolgt durch simplen Einbau des Geschiebeschachtes und Anschluß einer Druckluftquelle an die integrierte Belüftungsanordnung. Alternativ können auch bestehende Geschiebeschächte, etwa bei Beschädigung der speicherprogrammierbaren Steuerung, mit einer erfindungsgemäßen Anordnung nachgerüstet werden. Schutz wird daher auch für die Belüftungsanordnung an sich begehrt.

Die Erfindung wird im folgenden nun beispielsweise an Hand der Zeichnung beschrieben. In dieser zeigt:
- Fig. 1: einen Geschiebeschacht nach der vorliegenden Erfindung.

Nach Fig. 1 umfasst ein allgemein mit 1 bezeichneter Geschiebeschacht 1 eine Öffnung 2, in welcher ein Zuflussrohr über einer eingetieften Sohle 3 mündet, worin sich vom durch das Rohr transportierten Wasser mitgenommenes Geschiebe ablagert.

Der normale Betriebswasserspiegel ist mit der Bezugszahl 4 angedeutet. Dem Zuflußrohr gegenüber liegt ein Ablaufrohr.

Zwischen dem Boden der Sohle 3 und normalem Betriebswasserspiegel 4 ist ein allgemein horizontal liegendes Gebläserohr 5 vorgesehen, welches auf seiner einen Seite 5a über eine erste Verbindungsleitung 6a mit einer Druckluftquelle 7 außerhalb des Geschiebeschachtes 1 verbunden ist und auf seiner gegenüber liegenden Seite 5b über eine zweite Verbindungleitung 6b, 6b' gleichfalls mit der Druckluftquelle 7 verbunden ist. Das Gebläserohr 5 weist über seine ganze Länge hinweg verteilte Luftaustrittsöffnungen 8 auf.

Die Leitung 6a auf der Gebläserohrseite 5a führt eingegossen in Beton der Geschiebeschachtwand 9 senkrecht nach oben und ist dort mit einem normal geschlossenen Kugelventil 10 versehen, welches mit einer Kupplung zur Verbindung mit einem Hochdruckreiniger ausgestattet ist. Im oberen Bereich der Leitung 6a führt eine seitliche Zuführungsleitung 11 zur Druckluftquelle 7 ab. Weiter mündet im oberen Bereich der Verbindungsleitung 6a die Verbindungsleitung 6b', um von dort aus gleichfalls über die Leitung 11 mit der Druckluftquelle 7 verbunden zu sein.

Der Verbindungsleitungsabschnitt 6b' führt allgemein horizontal und eingegossen in Beton zu dem horizontal verlaufenden Abschnitt 6b der Verbindungsleitung zur Gebläserohrseite 5b. Der vertikal verlaufende Verbindungsleitungsabschnitt 6b ist auf seiner Oberseite gleichfalls mit einem normal geschlossenen Kugelventil versehen, welches wiederum eine Anschlußkupplung für einen Hochdruckreiniger aufweist.

Unterhalb der Verbindungsleitung 6b' ist eine Entleeröffnung 12 mit einer Rückflußverhinderungsklappe 13 vorgesehen. Vor der Entleeröffnung 12 ist in Verlängerung der Verbindungsleitung 6b ein konischer Sitzbereich 14 für einen in der Verbindungsleitung 6b auf- und ab beweglichen Schwimmer 15 gebildet.

Die Verbindungsleitung 6a ist durch ein 2"-Rohr gebildet, der Abschnitt 6b' der Verbindungsleitung 6b ist durch ein ½"-Rohr gebildet und der vertikale Bereich des Verbindungsrohres 6b ist durch ein 3"-Rohr gebildet. Das Gebläserohr ist durch ein Vierkantrohr mit einem Querschnitt von 50x50 mm realisiert.

Die Druckluftquelle 7 ist über eine Zeitschaltuhr an eine Stromversorgung wie 220V Wechselstrom angeschlossen, wobei die Zeitschaltuhr dazu ausgebildet ist, die Druckluftquelle, die hier als Seitenkanalverdichter (Quergebläse) ausgebildet ist, periodisch ein- und auszuschalten.

Im Betrieb setzt sich zunächst Geschiebe in der Sohle 3 ab und lagert damit zugleich organische Substanzen zwischen dem Geschiebe ab. Gleichzeitig setzen sich das Belüftungsrohr 5 und die Luftaustrittsöffnungen 8 allmählich zu.

Nach einem vorbestimmten Zeitraum, wie beispielsweise 1,5 Stunden, wird die Zeitschaltuhr das Gebläse 7 erregen, so dass dieses beginnt, anzulaufen. Dabei gelangt Luft mit zunehmendem Druck über die Verbindungsleitung 11 in die Verbindungsleitung 6a und zugleich über den engeren Verbindungsleitungsabschnitt 6b' in die Verbindungsleitung 6b.

Es gelangt nun Luft über die Verbindungsleitung 6a zur Seite 5a des Gebläserohres 5 und bläst dort das Belüftungsrohr 5 und die Lüftungslöcher 8 frei. Zugleich baut sich allmählich Druck im 3"-Rohr 6b auf, und zwar gedrosselt über den Abschnitt 6b' mit verringertem Querschnitt der Verbindungsleitung 6b einströmende Luft. Die Gesamtlast auf dem anlaufenden Gebläse ist damit gering.

Mit steigendem Druck im vertikalen Rohrabschnitt 6b mit vergrößertem Abschnitt wird Wasser ausgedrängt und der Schwimmer 15 sinkt nach unten, bis er auf der konusförmigen Sitzfläche aufsitzt und die Entleeröffnung abdichtet. Luft gelangt nun auch über das vertikale Verbindungsrohr 6b in das Gebläserohr 5 und trägt dort dazu bei, das Rohr auszublasen.

Es stellt sich ein Gleichgewichtszustand ein, in welchem Luft durch das Gebläse ausgeblasen wird und die Sedimente von organischen Einlagerungen befreit werden.

Nach vorzugsweise etwa einer halben Stunde Betrieb schaltet die Zeitschaltuhr das Gebläse aus und das Gebläserohr wird wieder mit Wasser vollaufen. Dabei hebt sich der Schwimmer an und steigt im 3"-Rohr 6b' bis auf die Höhe des normalen Betriebswasserspiegels 4. Der Vorgang kann nach etwa 1 ½ Stunden wiederholt werden.

Zu Reinigungszwecken kann bei einer Stauung des Zuflusses 2 die Anordnung vollständig über die Entleeröffnung 12 entleert werden, das Absperrventil 11a in der Zuleitung 11 geschlossen werden, und an den Kugelventilen 10 oberhalb der Verbindungsleitungen 6a und 6b eine Hochdruckreinigungswasserquelle angeschlossen werden, mit der die gesamte Anordnung gespült wird.

## Patentansprüche

1. Geschiebeschacht mit Spülanordnung, welche ein normal eingestautes Gebläserohr und eine damit verbundene Druckluftquelle aufweist, **dadurch gekennzeichnet, daß** das Gebläserohr beidseits mit der Druckluftquelle verbunden ist und beide Verbindungsleitungen unterschiedlich dimensioniert sind.

2. Geschiebeschacht nach einem der vorhergehenden Ansprüche, **dadurch gekennzeichnet, daß** eine Verbindungsleitung zur Realisierung einer Tiefpaßcharakteristik dimensioniert ist.

3. Geschiebeschacht nach dem vorhergehenden Anspruch, **dadurch gekennzeichnet, daß** die beiden Verbindungsleitungen für einen unterschiedlich schnellen Druckaufbau am Gebläserohr ausgelegt sind.

4. Geschiebeschacht nach einem der vorhergehenden Ansprüche, **dadurch gekennzeichnet, daß** eine der Verbindungsleitungen einen Abschnitt mit verringertem und einen Abschnitt mit vergrößertem Querschnitt aufweist.

5. Geschiebeschacht nach dem vorhergehenden Anspruch, **dadurch gekennzeichnet, daß** der Abschnitt mit verringertem Querschnitt nahe der Druckluftquelle und der Abschnitt mit vergrößertem Querschnitt gebläserohrnah angeordnet sind.

6. Geschiebeschacht nach dem vorhergehenden Anspruch, **dadurch gekennzeichnet, daß** der Abschnitt mit verringertem Querschnitt einen geringeren Querschnitt als jener der anderen Verbindungsleitung aufweist.

7. Geschiebeschacht nach dem vorhergehenden Anspruch, **dadurch gekennzeichnet, daß** der Abschnitt mit vergrößertem Querschnitt einen größeren Querschnitt als jener der anderen Verbindungsleitung aufweist.

8. Geschiebeschacht nach einem der vorhergehenden Ansprüche, **dadurch gekennzeichnet, daß** die Druckluftquelle zeitgesteuert, insbesondere rein zeitgesteuert ist.

9. Geschiebeschacht nach einem der vorhergehenden Ansprüche, **dadurch gekennzeichnet, daß** unterhalb des Gebläserohres eine rückflußgeschützte Entleeröffnung vorgesehen ist.

10. Geschiebeschacht nach dem vorhergehenden Anspruch, **dadurch gekennzeichnet, daß** die Entleeröffnung unterhalb des Abschnittes mit vergrößertem Querschnitt ausgebildet ist.

11. Geschiebeschacht nach dem vorhergehenden Anspruch, **dadurch gekennzeichnet, daß** ein Schwimmer vorgesehen ist, der allgemein sperrend vor die Entleeröffnung beweglich ist.

12. Geschiebeschacht nach einem der vorhergehenden Ansprüche, **dadurch gekennzeichnet, daß** die Spülanordnung zumindest zum Teil in Beton eingegossen ist.

13. Spülanordnung, welche ein normal eingestautes Gebläserohr und einen Anschluß an eine Druckluftquelle aufweist, **dadurch gekennzeichnet, daß** das Gebläserohr beidseits mit der Druckluftquelle verbunden ist und beide Verbindungsleitungen unterschiedlich dimensioniert sind.
